# EUROPÄISCHE PATENTSCHRIFT

(11) **EP 0 928 866 B1**
(45) Veröffentlichungstag und Bekanntmachung des Hinweises auf die Patenterteilung: **22.10.2008**
(21) Anmeldenummer: 98124721.6
(22) Anmeldetag: 28.12.1998
(51) Int. Cl.: E05B 15/10, E05B 63/04

(54) **Schloss mit Falle**
Lock with latch bolt
Serrure avec pêne à demi-tour

(30) Priorität: 09.01.1998 DE 19800468
(43) Veröffentlichungstag der Anmeldung: 14.07.1999
(73) Patentinhaber: CESlockes GmbH, 42549 Velbert (DE)
(72) Erfinder: Stefanescu, Alexander, 42549 Velbert (DE)
(74) Vertreter: Grundmann, Dirk

(56) Entgegenhaltungen:
- CH-A- 433 280
- GB-A- 611 521
- GB-A- 1 098 721
- US-A- 2 066 080
- US-A- 2 349 301
- US-A- 3 464 728

## Beschreibung

Die Erfindung betrifft ein Schloss mit Falle wobei eine Rolle in einer Öffnung der Fallenschräge einliegt und wobei die Rolle mit ihrer Rundung über die Fallenschräge ragt.

In der Praxis unterscheidet man Schlösser mit Normalfallen, Kurbelfallen und Rollenfallen. Bei den Kurbelfallen ist der Drehkörper als doppelarmige Kurbel gestaltet, deren einer Kurbelarm die Fallenschräge überragt, während der andere Kurbelarm mit der Rückseite des Stulpes zusammenwirkt. Beim Schließen der Tür durch Beaufschlagung des Schließbleches wird der die Fallenschräge überragende Kurbelarm beaufschlagt verbunden mit einer Einzugsverlagerung der Kurbelfalle. Der Vorteil derartiger Schlösser besteht darin, dass sie ein leichtes, ruhiges Eingleiten der Kurbelfalle in das Schließ-Blech ermöglichen. Daher werden solche Schlösser bevorzugt in Spitälern, Altersheimen, Verwaltungsgebäuden etc. eingesetzt. Nachteilig an einer solchen Ausgestaltung ist jedoch, dass keine Umwendbarkeit der mit dem Drehkörper ausgestatteten Falle ermöglicht ist.

Die gattungsgemäße US 2,349,301 zeigt ebenfalls ein Schloss mit einer Falle, die eine Fallenschräge aufweist, die eine Öffnung besitzt, in welcher eine Rolle einliegt. Die Rolle ist zylinderförmig gestaltet. Diese Rolle soll auf einer Auflauffläche eines Gegenschließteiles abrollen.

Aus der ebenfalls gattungsgemäßen US 2,066,080 ist eine Falle mit gerundeter Stirnkante vorbekannt, in welche eine ebenfalls zylinderförmige Rolle einliegt.

Aus der CH 432 280 ist eine Falle vorbekannt, die einen gabelförmigen Träger aufweist. Zwischen den Gabelzinken liegt eine tonnenförmige Rolle. Einen ähnlichen Aufbau besitzt die Falle, die von der GB 1098 721 beschrieben ist.

Der Erfindung liegt die Aufgabe zugrunde, die Schließeigenschaften bei einem gattungsgemäßen Schloss zu verbessern.

Gelöst wird die Aufgabe durch die in den Ansprüchen angegebene Erfindung.

Erfindungsgemäß ist die Falle tonnenförmig ausgebildet. Der Durchmesser der Rolle ist kleiner als die Länge der Fallenschräge. Die Öffnung ist als der Form der Rolle angepasste Ausfräsung der Fallenschräge ausgebildet. Die Rolle hat demnach eine von der Zylinderform abweichende Längsschnittkontur derart, dass sich der Durchmesser zu den Stirnseiten hin verjüngt. Die Falle ist trotz Anordnung eines Drehkörpers innerhalb der Falle umwendbar, um beispielsweise das Schloss von rechts auf links oder umgekehrt einstellen zu können. Es werden dabei die Schließeigenschaften wie bei einer Kurbelfalle realisiert, indem der Drehkörper als Rolle gestaltet ist, deren Rundung die Schrägfläche, also die Fallenschräge überragt. Es ist nur dabei darauf zu achten, dass die Stulpöffnung zum Durchtritt der Falle, im Grundriss gesehen, symmetrisch gestaltet ist, welche Grundrissform das Umwenden der Falle mit darin angeordneter Rolle gestattet. Bei einer Kurbelfalle ist dieses nicht möglich, da der innenseitige Kurbel-arm einen entsprechenden Freiraum innerhalb des Schlossgehäuses verlangt, welcher Freiraum nur in einer Einbauposition gegeben ist. Herstellungskosten werden dadurch eingespart, den Drehkörper als Rolle zu gestalten und nicht als Kurbel. Beispielsweise ist es möglich, die Rolle aus verschleißfestem Kunststoff herzustellen, während für die Falle selbst Metall gewählt ist. Eine vorteilhafte Weiterbildung ist darin zu sehen, dass die Lagerachse bei vorgeschlossener Falle unmittelbar vor dem Stulp liegt. Dies bringt die Möglichkeit eines großen Überstandes der Rolle sowohl über die Fallenschräge als auch vor dem Stulp. Dennoch ist keine Behinderung bei der Einwärtsverlagerung der Falle vorhanden, da die Verlängerung der der Fallenschräge zugekehrten Stulpöffnungs-Innenwand den Scheitel der Rolle tangiert.

Nachstehend wird ein Ausführungsbeispiel der Erfindung anhand der Zeichnungen erläutert. Es zeigt:
- Figur 1: eine Ansicht eines erfindungsgemäßen Schlosses, bei welchem die Schloßdecke im Bereich der Falle weggebrochen ist;
- Figur 2: die Frontansicht des Schlosses;
- Figur 3: in vergrößerter Darstellung den Schnitt nach der Linie III-III in Figur 1 und
- Figur 4: den Schnitt nach der Linie IV-IV in Figur 3.

Das dargestellte, als Einsteckschloß ausgebildete Schloß 1 besitzt einen Stulp 2 mit daran angesetztem Schloßboden 3. Parallel zum Schloßboden 3 erstreckt sich eine das Schloßeingerichte überfangende Schloßdekke 4.

Teile des Schloßeingerichtes sind ein im unteren Bereich des Schloßgehäuses geführter Riegel 5, welcher mittels eines nicht veranschaulichten Profil-Schließzylinders verlagerbar ist. Zur Aufnahme des Schließzylinders dient eine Einbauöffnung 6 in schloßboden 3 und Schloßdecke 4. Oberhalb der Einbauöffnung 6 lagern Schloßboden 3 und Schloßdecke 4 eine Drückernuß 7, mittels welcher eine im oberen Bereich parallel zum Riegel 5 angeordnete Falle 8 verschiebbar geführt ist.

Im einzelnen setzt sich die Falle 8 zusammen aus einem Fallenkopf 9 und einem Fallenschwanz 10. Eine auf dem Fallenschwanz 10 aufgesteckte Fallenfeder 11 belastet die Falle 8 in Vortrittsrichtung. Begrenzt ist das Vortreten der Falle 8 durch einen auf dem Fallenschwanz vorgesehenen, sich quer zur Verlagerungsrichtung der Falle erstreckenden Ausleger 12. Dieser wird in seiner Stellung durch eine Druckfeder 13 gehalten, welche gegenüber der Fallenfeder 11 stärker dimensioniert ist. An dem Ausleger 12 greift ein Arm 14 der Drückernuß 7 an.

Der Fallenkopf 9 besitzt eine parallel zur Verlagerungsrichtung der Falle 8 angeordnete Sperrfläche 15 und ihr parallel gegenüberliegend eine Führungsfläche 16, welche beiden Flächen an benachbarten Stulpöffnungs-Innenwänden 17 bzw. 18 einer Stulpöffnung 19 vorbeigleiten. Sodann besitzt der Fallenkopf 9 eine Fallenschräge 20. Diese geht von der Führungsfläche 16 auf Höhe der Stulpöffnung 19 aus und reicht bis zu der als Schmalfläche gestalteten Fallenstirn 21.

In Richtung des Stulpes 2 gesehen, besitzt der Fallenkopf 9 ausgekehlte, identisch gestaltete Fallenschmalflächen 22, 23. Diesen sind die Schmalwände 24, 25 der Stulpöffnung 19 zugeordnet. Aufgrund dieser Ausgestaltung ist es möglich, die Falle in 180° gewendeter Stellung einzubauen.

Der Fallenkopf 9 trägt einen Drehkörper, welcher als in einer Öffnung 26 der Fallenschräge einliegende Rolle 27 ausgebildet ist. Letztere ragt mit ihrer Rundung über die Fallenschräge 20. Insbesondere ist aus Figur 3 ersichtlich, daß die Lagerachse 28 der Rolle 27 bei vorgetretener Falle 8 unmittelbar vor dem Stulp 2 liegt. Bezüglich der Öffnung 26 handelt es sich um eine dem Durchmesser der Rolle 27 angepaßte Ausfräsung der Fallenschräge 20, in welcher die Rolle im Wege einer Dreikantenabstützung formpassend einliegt. Zur Lagerung der Rolle 27 dient ein sie in Längsrichtung durchsetzender Stift, welcher die Lagerachse 28 darstellt und welcher in dem seitlich der Öffnung 26 befindlichen Material im Klemmsitz einliegt. Hierzu ist eine Aufnahmebohrung 29 für die Enden der Lagerachse 28 vorhanden. Die Enden des Stiftes reichen dabei bis zum Grund der ausgekehl-, ten Fallenschmalflächen 22, 23.

Wie die Figuren veranschaulichen, ist die Rolle 27 tonnenförmig gestaltet. Die Rollenachse 28 erstreckt sich etwa mittig zwischen einem mit der Falle 8 zusammenwirkenden Winkel-Schließblech 29 und dem Stulp 2. Es ist der Figur 3 ferner zu entnehmen, daß der Rollenradius kleiner ist als der Achsabstand der drehbar um die Lagerachse 28 gelagerten Rolle zur Sperrfläche 15.

Es liegt eine solche Dimensionierung der Rolle 27 vor, daß deren Durchmesser kleiner ist als die Länge der Fallenschräge 20. Dies sieht so aus, daß die eine Öffnungsseitenwand 26' etwa vom Übergangsbereich zwischen Fallenschräge 20 und Führungsfläche 16 ausgeht, während die andere Öffnungs-Seitenwand 26'' mit Abstand vor der Fallenstirn 21 endet. Weiterhin ist vorgesehen, daß die parallel zum Stulp 2 verlaufende Breite x der Öffnung 26 kleiner ist als die Breite y der Fallenschräge 20.

Sodann zeigt Figur 3, daß die gedachte Verlängerung der der Fallenschräge 20 zugekehrten Stulpöffnungs-Innenwand 18 den Scheitel S der Rolle 27 tangiert. Daher kann der Fallenkopf 9 behinderungsfrei in die Stulpöffnung 19 zurückgeschoben werden.

Beim Zuziehen der mit dem erfindungsgemäßen Schloß 1 ausgestatteten Tür beaufschlagt die Rolle 27 das Winkel-Schließblech 29 verbunden mit einem Zurückdrücken der Falle 8. Im Laufe der Schließbewegung verändert sich der an der Rolle 27 wirksame Hebelarm zwischen Winkel-Schließblech 29 und Lagerachse 28. Nachdem die Rolle 27 die Ecke des Winkel-Schließbleches passiert hat, wird die jenseits der Rolle verbleibende Fallenfläche wirksam.

Aufgrund der zuvor beschriebenen Ausgestaltung ist es trotz Einsatzes einer Rolle 27 im Fallenkopf 9 möglich, die Falle um 180° zu wenden.

## Patentansprüche

1. Schloss mit Falle, welche eine schräg zu ihrer Verlagerungsrichtung verlaufende Fallenschräge (20) besitzt und eine parallel zur Verlagerungsrichtung angeordnete Sperrfläche (15) ausbildet, wobei die Fallenstirn (21) bis in eine Fluchtlage zur Stulpöffnung (19) zurückziehbar ist und in einer Öffnung (26) der Fallenschräge (20) eine Rolle (27) einliegt, die mit ihrer Rundung über die Fallenschräge (20) ragt, wobei die Lagerachse (28) der Rolle (27) bei vorgeschlossener Falle (8) unmittelbar vor dem Stulp (2) liegt, der Rollenradius kleiner ist als der Achsabstand der Rolle (27) zur Sperrfläche (15) und um einen Stift (28) drehbar gelagert ist, und wobei die Rolle (27) etwa tonnenförmig gestaltet ist, ihr Durchmesser kleiner ist als die Länge der Fallenschräge (20) und die Öffnung (26) eine dem Durchmesser der Rolle (27) angepasste Ausfräsung der Fallenschräge (20) ist.

2. Schloss nach Anspruch 1, **dadurch gekennzeichnet, dass** die gedachte Verlängerung der der Fallenschräge (20) zugekehrten Stulpöffnungs-Innenwand (18) den Scheitel (S) der Rolle (27) tangiert.

3. Schloss nach Anspruch 1 oder 2, **dadurch gekennzeichnet, dass** die Lagerachse (28) im Gebrauchszustand etwa mittig zwischen Schließblech (29) und Stulp (2) liegt.

4. Schloss nach einem der vorhergehenden Ansprüche, **dadurch gekennzeichnet, dass** die parallel zum Stulp (2) verlaufende Breite (x) der Öffnung (26) kleiner ist als die Breite (y) der Fallenschräge (20).

5. Schloss nach einem der vorhergehenden Ansprüche, **dadurch gekennzeichnet, dass** die Falle (8) umwendbar ist.

## Claims

1. Lock with catch which has a catch slope (20) running obliquely to its direction of displacement and forms a locking surface (15) arranged parallel to the direction of displacement, wherein the catch end face (21) is retractable as far as a position of alignment with the face plate opening (19), and in an opening (26) in the catch slope (20) is located a roller (27) which with its curvature extends over the catch slope (20), the bearing shaft (28) of the roller (27) being located directly in front of the face plate (2) when the latch (8) is advanced, the roller radius being smaller than the distance between the axes of the roller (27) and the locking surface (15) and being mounted rotatably about a pin (28), and the roller (27) being roughly barrel-shaped, its diameter being smaller than the length of the catch slope (20), and the opening (26) being a milled-out area of the catch slope (20) which is adapted to the diameter of the roller (27).

2. Lock according to claim 1, **characterised in that** the imaginary extension of the inner wall (18) of the face plate opening, which faces towards the catch slope (20), is tangent to the apex (S) of the roller (27).

3. Lock according to claim 1 or 2, **characterised in that** the bearing shaft (28) in a state of use is located approximately centrally between striking plate (29) and face plate (2).

4. Lock according to any of the preceding claims, **characterised in that** the width (x) of the opening (26) running parallel to the face plate (2) is smaller than the width (y) of the catch slope (20).

5. Lock according to any of the preceding claims, **characterised in that** the catch (8) is reversible.

## Revendications

1. Serrure avec pêne demi-tour présentant un chanfrein de pêne (20) s'étendant en oblique par rapport à sa direction de déplacement et formant une surface de blocage (15) disposée parallèlement à la direction de déplacement, la face avant du pêne (21) pouvant être reculée jusqu'à une position à ras de l'ouverture (19) d'une plaque de passage et un rouleau (27) se trouvant dans une ouverture (26) du chanfrein de pêne (20), le rouleau faisant saillie du chanfrein de pêne (20) par son arrondi, et l'axe de palier (28) du rouleau (27), à l'état de fermeture du pêne (8), se trouvant directement devant la plaque de passage (2), le rayon du rouleau étant inférieur à la distance axiale entre le rouleau (27) et la surface de blocage (15), et étant monté mobile autour d'un axe de palier (28), et le rouleau (27) étant sensiblement en forme de tonneau, son diamètre étant inférieur à la longueur du chanfrein de pêne (20) et l'ouverture (26) étant une fraisure du chanfrein de pêne (20) qui est adaptée au diamètre du rouleau (27).

2. Serrure selon la revendication 1, **caractérisée par le fait que** le prolongement virtuel de la paroi interne (18) de l'ouverture à pêne tournée vers le chanfrein (20) est tangent au somment (S) du rouleau (27).

3. Serrure selon la revendication 1 ou 2, **caractérisée par le fait que** l'axe de palier (28) se trouve, en utilisation, sensiblement à mi-distance entre une têtière (29) et la plaque de passage (2).

4. Serrure selon l'une des revendications précédentes, **caractérisée par le fait que** la largeur (x), s'étendant parallèlement à la plaque de passage (2), de l'ouverture (26) est inférieure à la largeur (y) du chanfrein de pêne (20).

5. Serrure selon l'une des revendications précédentes, **caractérisée par le fait que** le pêne (8) peut être retourné.
